# EUROPÄISCHE PATENTSCHRIFT

(11) **EP 0 501 194 B1**
(45) Veröffentlichungstag und Bekanntmachung des Hinweises auf die Patenterteilung: **30.07.1997**
(21) Anmeldenummer: 92101904.8
(22) Anmeldetag: 05.02.1992
(51) Int. Cl.: G08B 29/14, G08B 31/00

(54) **Verfahren zur Vorausbestimmung des Wartungszeitpunktes von Gefahrenmeldern**
Method of predetermining the time of maintenance of alarm detectors
Procédé pour déterminer en avance le moment de la maintenance de détecteurs d'alarmes

(30) Priorität: 26.02.1991 DE 4106025
(43) Veröffentlichungstag der Anmeldung: 02.09.1992
(73) Patentinhaber: SIEMENS AKTIENGESELLSCHAFT, 80333 München (DE)
(72) Erfinder: Moser, Otto Walter, Dipl.-Ing., W-8000 München 70 (DE)

(56) Entgegenhaltungen:
- EP-A- 0 009 901
- EP-A- 0 070 449
- EP-A- 0 248 298
- DE-A- 3 900 456
- US-A- 4 881 060
- PATENT ABSTRACTS OF JAPAN Band 14, Nr. 402 (P-1099), 30. August 1990; & JP - A - 2153500
- PATENT ABSTRACTS OF JAPAN Band 14, Nr. 138 (P-1022), 15. März 1990; & JP - A - 2003889

## Beschreibung

Die Erfindung bezieht sich auf ein Wartungsverfahren gemäß dem Oberbegriff des Anspruchs 1.

Gefahrenmelder, vorzugsweise Rauchmelder, verändern im Laufe ihrer Betriebszeit durch Umgebungseinflüsse, vor allem durch Verschmutzung ihre Empfindlichkeit. Um sicherzustellen, daß weder durch Empfindlichkeitserhöhung die Falschalarmanfälligkeit stark zunimmt noch durch Empfindlichkeitsreduzierung der zu erwartende Schutzumfang nicht mehr gewährleistet ist, müssen derartige Empfindlichkeitsveränderungen rechtzeitig erkannt werden.

Es ist allgemein üblich, derartige Gefahrenmelder in bestimmten, aus der Erfahrung gewonnenen Zeitintervallen, die von den Einsatzbedingungen abhängig sind, generell auszutauschen und soweit möglich zu reinigen und weiter zu verwenden. Dabei wird in der Regel nicht geprüft, wieweit sich die Melderempfindlichkeit tatsächlich verändert hat. Bei diesem aufwendigen Verfahren werden eine große Anzahl von Meldern ausgetauscht, welche noch voll funktionsfähig sind und noch für lange Zeit in der Gefahrenmeldeanlage hätten verbleiben können, was unnötig hohe Kosten verursacht.

Dieses generelle Austauschverfahren war und ist für Grenzwertmelder gerechtfertigt, deren Verschmutzungsgrad in der Meldeanlage nicht erkennbar ist und bei denen die Verschmutzung die Melderempfindlichkeit erheblich beeinflußt.

Es sind jedoch auch Gefahrenmeldesysteme mit Grenzwertmeldern bekannt, bei denen während des normalen Betriebes der Gefahrenmeldeanlage festgestellt werden kann, ob sich die Melderempfindlichkeit verändert hat. Beispielsweise werden durch spezielle Tastroutinen Meldersignale derart verändert, daß diese Melder einmal Alarm auslösen müssen und im anderen Fall keinen Alarm auslösen dürfen. Darüber hinaus ist es möglich, durch Einführung zusätzlicher Überwachungsschwellen bei deren Über- oder Unterschreitung eine Warnung abzugeben. Aufgrund dieser Maßnahmen werden Empfindlichkeitsänderungen erkennbar und Falschalarme reduziert. Es werden jedoch in nachteiliger Weise bis zu diesem Zeitpunkt erhebliche Veränderungen der Ansprechempfindlichkeit zugelassen. Dieser Maßnahme liegen hauptsächlich wirtschaftliche Überlegungen zugrunde, denn bei einer zu frühzeitigen Warnung würde die Funktionsdauer der Melder entscheidend verkürzt, was höhere Kosten für den Melderaustausch zur Folge hätte.

Bei Gefahrenmeldesystemen, in denen analoge Meldermeßwerte zur Zentrale übertragen und dort weiterverarbeitet werden. z.B. beim bekannten Pulsmeldesystem, wird heute betriebsmäßig überwacht, ob der aus den aktuellen Meldermeßwerten abgeleitete Ruhewert noch im zulässigen Arbeitsbereich liegt. Verläßt der Melderruhewert, beispielsweise aufgrund von Verschmutzung, seinen Arbeitsbereich, so wird zuerst eine Wartungsschwelle, später eine Störungsschwelle überschritten, was in der Zentrale für den betreffenden Melder angezeigt werden kann. beim Pulsmeldesystem wird durch die Ruhewertnachführung und die gleitende Alarmberechnungsschwelle die Melderempfindlichkeit über einen sehr langen Zeitraum konstant gehalten (EP-B1-0 70 449). Bei diesem Meldesystem wäre ein Austausch ausschließlich von verschmutzten Meldern, also von solchen, die nach Überschreiten einer der genannten Schwellen selbsttätig angezeigt werden, möglich. Ein derartig gezielter Austausch wird jedoch im allgemeinen nicht vorgenommen.

Die Zeitdauer für das Durchlaufen des Arbeitsbereichs des Melders, d.h. seine Funktionsdauer, ist jedoch stark davon abhängig, unter welchen Umgebungsbedingungen der Melder eingesetzt ist. Werden tatsächlich die wegen Überschreitung der Wartungsschwelle angezeigten Melder ausgetauscht, so hat dieses Verfahren den Nachteil, daß kurze Zeit nach dem Austausch der angezeigten, verschmutzten Melder ein oder mehrere andere Melder in den Wartungs- bzw. Störungsbereich kommen und somit zusätzliche Wartungs- und Wegkosten anfallen können. Aus diesem Grund wird auch bei Gefahrenmeldeanlagen, die nach dem Prinzip der Pulsmeldetechnik arbeiten, weiterhin das von der Grenzwertmeldetechnik hier eingeführte regelmäßige Austauschverfahren, wenn auch mit verlängerten Zeitabständen, beibehalten.

Aus dem Patent Abstract der japanischen Patentveröffentlichung JP 215 35 00 ist eine Vorhersagevorrichtung für eine Instandhaltungs- und Inspektionszeit bekannt. Aus dem Abstract ist nur entnehmbar, daß die Instandhaltungs- und Inspektionszeit mit einer zulässigen Abweichung hergeleitet werden kann durch die Vorhersage, wie die Arbeitsweise von dieser Zeit an durchgeführt wurde aufgrund aktueller Ergebnisse einer Arbeitsweise in der Vergangenheit und eines Arbeitsmodells und durch Schätzung der Instandhaltung- und Inspektionszeit für die Zukunft. Dazu werden Ausgangsdaten eines Detektionsmittels mit mehreren Kalkulationseinrichtungen bearbeitet. Eine genaue Arbeitsweise ist dem Abstract nicht zu entnehmen.

Aufgabe der Erfindung ist es, für Gefahrenmeldeanlagen mit Ruhewertnachführung und gleitender Alarmberechnungsschwelle ein Verfahren anzugeben, welches erlaubt, die voraussichtliche Melderlebensdauer im Hinblick auf seine Funktionstüchtigkeit vorauszubestimmen unter Berücksichtigung von aktuellen und vergangenen Daten.

Diese Aufgabe wird bei dem eingangs beschriebenen Verfahren mit den kennzeichnenden Merkmalen des Anspruchs 1 gelöst.

Mit dem erfindungsgemäßen Verfahren wird für jeden Melder aus seiner Ruhewertänderung über eine bestimmte, vergangene Zeit hinweg und aus seiner vorgegebenen Funktionsschwelle, die beispielsweise deutlich mit einer bereits im System vorhandenen Schwelle (Wartungs- oder Störungsschwelle) identisch sein könnte, durch Extrapolation die voraussichtliche Melderlebensdauer, besser gesagt, seine wahrscheinliche Funktionsdauer, ermittelt. Es wird also, im allgemeinen bei gleichbleibenden Umgebungseinflussen, die Zeitdauer der Funktionstüchtigkeit vorausbestimmt. Dadurch kann der Wartungstechniker bei einer beispielsweise turnusmäßigen Wartung durch Eingabe des zeitlichen Abstands bis zum nächsten Wartungstermin alle Melder ermitteln, die voraussichtlich bis dahin die Funktionsschwelle erreichen werden, und dann diese gleichzeitig auch austauschen. Das erfindungsgemäße Verfahren hat den Vorteil, daß nur noch verschmutzte Melder getauscht werden, ohne dadurch zusätzliche Wartungskosten und Wegezeiten zu verursachen. Da aus den jetzigen Reinigungsverfahren bekannt ist, daß von den derzeit turnusmäßig ausgetauschten Meldern nur ein sehr geringer Teil tatsächlich verschmutzt ist, lassen sich mit dem erfindungsgemäßen Verfahren erhebliche Kosten einsparen, wen aufgrund dieses Verfahrens in Zukunft deutlich weniger Melder getauscht und gegebenenfalls gereinigt werden müssen, als bisher. Eine große Anzahl von sauberen und voll funktionsfähigen Meldern kann somit wesentlich länger in der Gefahrenmeldeanlage verbleiben.

Dabei wird erfindungsgemäß die Melderlebensdauer, besser Funktionsdauer, errechnet, indem die Differenz von einem Ist-zeitpunkt und einem Bezugszeitpunkt in der Vergangenheit mit einem Quotienten multipliziert wird, welcher aus der Differenz von der Funktionsschwelle und dem Melderruhewert zum Istzeitpunkt und aus der Differenz von dem Melderruhewert zum Istzeitpunkt und dem Bezugs-Ruhewert gebildet ist. Die Funktionsschwelle wird von einem oberen oder unteren Schwellwert gebildet, ab dem der Melder nicht mehr funktionstüchtig ist, wie später noch beschrieben wird. Dies kann eine obere oder untere Wartungsschwelle oder Störungsschwelle sein.

Bei dem erfindungsgemäßen Verfahren werden also in vorteilhafter Weise aus der berechneten voraussichtlichen Funktionsdauer der einzelnen Melder diejenigen Melder ermittelt und angezeigt, welche bis zu einem bestimmten späteren Zeitpunkt, z.B. die Zeitspanne bis zur nächsten Wartung, die jeweils vorgegebene Funktionsschwelle erreichen oder überschreiten. Es wird in Abhängigkeit von der ermittelten Funktionsdauer der einzelnen Melder die Zeit bis zum nächsten Wartungstermin hergeleitet.

Anhand von Diagramm-Zeichnungen wird das erfindungsgemäße Verfahren im folgenden kurz erläutert. Dabei zeigen
Fig.1 und 2 den Einfluß der Verschmutzung auf einen bekannten Grenzwertmelder mit größerwerdender Empfindlichkeit in Fig. 1 und mit kleiner werdender Empfindlichkeit in Fig. 2,
Fig. 3 und 4 den Einfluß der Verschmutzung auf einen bekannten Pulsmelder mit konstant bleibender Empfindlichkeit, jedoch mit größer werdendem Melderruhewert in Fig. 3 und mit kleiner werdendem Melderruhewert in Fig.4 und
Fig. 5 ein Diagramm zur Vorausbestimmung der voraussichtlichen Funktionsdauer.

In den Fig. 1 und 2 ist jeweils der Meldermeßwert MW über der Zeit t, die je nach Einsatzbedingungen Monate oder Jahre betragen kann, aufgezeichnet. In Fig.1 ändert sich der Meldermeßwert MW aufgrund der Verschmutzung des Grenzwertmelders, wobei die Empfindlichkeit größer wird. Vom Ausgangsmeßwert MWa steigt über einen bestimmten Zeitraum hinweg der Meldermeßwert MW an und überschreitet dann eine obere Uberwachungsschwelle ÜSo, die andeuten soll, daß oberhalb dieser Schwelle der Melder nicht mehr funktionstüchtig ist. Zu einem wesentlich späteren Zeitpunkt tAL erreicht er die Alarmschwelle AS und gibt somit aufgrund der Empfindlichkeitsvergrößerung einen Fehlalarm F-AL ab.

In der Fig.2 ist der Einfluß der Verschmutzung auf den Grenzwertmelder mit Meldermeßwert MW und kleiner werdender Empfindlichkeit dargestellt. Aufgrund der Verschmutzung ändert sich der Meldermeßwert MW von einem Ausgangsmeßwert MWa nach unten und erreicht zu einem Zeitpunkt tK eine untere Uberwachungsschwelle USu, was in der Regel zu keiner Meldung führt. Auch diese Schwelle soll andeuten, daß unterhalb der Schwelle der Melder nicht mehr richtig funktioniert. Kann ein solcher Grenzwertmelder keine Meldung darüber abgeben, daß seine Empfindlichkeit eine untere Uberwachungsschwelle ÜSu überschritten hat, so verbleibt in nachteiliger Weise der Melder bis zum nächsten Tauschzyklus in der Anlage und eine eintretende Gefahr kann nicht mehr angezeigt werden, weil die Alarmschwelle AS auch bei vorhandenem Gefahrenereignis nicht mehr erreicht und ein Alarm somit nicht mehr angezeigt wird. Nur wenn diese Überwachungsschwellen zu einer Meldung führen, könnte der verschmutzte Melder rechtzeitig getauscht werden.

In den Figuren 3 und 4 wird der Einfluß der Verschmutzung auf einen Pulsmelder, bei dem die Melderempfindlichkeit bekanntermaßen konstant bleibt, betrachtet. Über der Zeit t (Monate oder Jahre) ist der Melderruhewert RW ausgehend von einem Anfangswert RWa aufgetragen. Der eigentliche Arbeitsbereich AB des Melders ist durch eine obere und untere Wartungsschwelle WSo und WSu begrenzt. Ferner ist ein Störungsbereich SB vorgegeben, der einmal von einer oberen Störungsschwelle STo und einer unteren Störungsschwelle STu begrenzt wird. Dazwischen liegt jeweils ein Wartungsbereich WB. Diese Schwellen sind wie bekannt in der Gefahrenmeldeanlage in der Zentrale für jeden Melder vorgegeben.

Da bei der bekannten Pulsmeldetechnik der Melderruhewert RW nachgeführt wird und entsprechend "gleitend" auch die Alarmberechnungsschwelle ABS mitgeführt wird, bleibt die Melderempfindlichkeit über den gesamten Arbeitsbereich konstant.

In Fig. 4 ist der Einfluß der Verschmutzung mit kleiner werdendem Melderruhewert in ganz ähnlicher Weise wie in Fig.3 bei größer werdendem Melderruhewert dargestellt. Überschreitet der Melderruhewert RW aufgrund der Verschmutzung seinen Arbeitsbereich AB, so wird zuerst die Wartungsschwelle WSu überschritten, was angezeigt wird, und später die Störungsschwelle Stu überschritten, die ebenfalls angezeigt wird. Zumindest zu diesem Zeitpunkt muß der Melder ausgetauscht werden.

Bei dem erfindungsgemäßen Verfahren wird die voraussichtliche Funktionsdauer errechnet nach folgender Beziehung:$\text{tF = (tx - tb) ·} \frac{\text{FS - RWx}}{\text{RWx - RWb}}$

In Fig. 5 ist der Ruhewert RW über der Zeit t aufgetragen. Der Arbeitsbereich AB des Pulsmelders ist von der oberen und unteren Störungsschwelle STo und STu begrenzt und kennzeichnet den Störungsbereich SB. Zum sich verändernden Melderruhewert RW ist die gleitende Alarmberechnungsschwelle ABS eingezeichnet. Die Ruhewertsveränderung in der Vergangenheit tV wird ab einem bestimmten Bezugszeitpunkt tb bis zu einem bestimmten Ist-Zeitpunkt tx ermittelt. Zum Ist-Zeitpunkt tx, der beispielsweise der Wartungszeitpunkt sein kann, ergibt sich ein Ist-Ruhewert RWx. Durch Extrapolation kann dann nach der angegebenen Gleichung die Funktionsdauer tF bis zur Funktionsschwelle FS errrechnet werden. Bei ansteigender Ruhewertveränderung ist dies die obere Funktionsschwelle SFo, wie in Fig. 5 gezeigt, bei fallender Ruhewertveränderung ist dies die untere Funktionsschwelle SFu. Aufgrund dieser berechneten voraussichtlichen Funktionsdauer jedes Melders werden diejenigen Melder der Gefahrenmeldeanlage ermittelt und angezeigt, welche bis zu einer bestimmten Zeitspanne, die beispielsweise der Abstand zwischen zwei Wartungsintervallen sein kann, oder innerhalb dieser Zeit die Funktionsschwelle erreichen bzw. überschreiten.

In Fig. 5 ist die Ruhewertänderung für annähernd linearen Verlauf dargestellt. Verläuft die Änderung des Ruhewerts aufgrund der Verschmutzung nicht linear, so kann das erfindungsgemäße Verfahren ebenso angewandt werden. Es muß dann dieser Verlauf durch eine passende mathematische Funktion für die Ruhewertänderung angenähert werden. Aus dem Schnittpunkt dieser Kurve mit der Funktionsschwelle ergibt sich dann wieder die wahrscheinliche Funktionsdauer des Melders.

## Patentansprüche

1. Wartungsverfahren, wobei die Wartungszeit unter Berücksichtigung von aktuellen und vergangenen Daten einer Gefahrenmeldeanlage vorhergesagt wird, die mit Ruhewertnachführung arbeitet, wobei die Funktionsdauer von Gefahrenmeldern, das ist die wahrscheinliche Zeitdauer bis zu einer nicht mehr zulässigen Empfindlichkeitsveränderung für jeden Melder, berechnet wird,
**dadurch gekennzeichnet,** daß aus seiner Ruhewertsveränderung (Rwx - Rwb) über einen bestimmten Vergangenheits-Zeitraum (tV) und seiner vorgegebenen Funktionsschwelle (FS) durch Extrapolation die wahrscheinliche Funktionsdauer (tF) ermittelt wird, wobei die Funktionsdauer (tF) aus der Differenz von Ist-Zeitpunkt (tx) und Bezugs-Zeitpunkt (tb) multipliziert mit dem Quotienten aus der Differenz aus Funktionsschwelle (FS) und Melderruhewert zum Ist-Zeitpunkt (Rwx) und der Differenz vom Melderruhewert zum Ist-Zeitpunkt (Rwx) und Bezugs-Ruhewert (Rwb) errechnet wird, wobei bei ansteigender Ruhewertsveränderung eine obere Funktionsschwelle (FSo) und bei fallender Ruhewertsänderung eine untere Funktionsschwelle (FSu) zugrundegelegt wird und die Funktionsschwelle (FS) durch den Arbeitsbereich (AB) und einer Wartungsschwelle oder einer Störungsschwelle (ST) des Melders festlegbar ist.

2. Verfahren nach Anspruch 1,
**dadurch gekennzeichnet,** daß aus der berechneten voraussichtlichen Funktionsdauer der einzelnen Melder diejenigen Melder der Gefahrenmeldeanlage ermittelt und angezeigt werden, welche bis zu einem bestimmten späteren Zeitpunkt, beispielsweise Zeitspanne bis zur nächsten Wartung, die vorgegebene Funktionsschwelle erreichen oder überschreiten.

## Claims

1. Maintenance method, the maintenance time for a hazard detection system being predicted taking into account current and previous data, which system operates with quiescent value tracking, the functional duration of hazard detectors, that is the probable time duration until a no longer admissible sensitivity change for each detector, being calculated, characterized in that the probable functional duration (tF) is determined by extrapolation from its quiescent value change (Rwx - Rwb) over a specific past time period (tV) and from its predetermined functional threshold (FS), the functional duration (tF) being calculated from the difference between the current time (tx) and the reference time (tb) multiplied by the quotient of the difference between the functional threshold (FS) and the detector quiescent value at the current time (Rwx) and the difference between the detector quiescent value at the current time (Rwx) and the reference quiescent value (Rwb), an upper functional threshold (FSo) being laid down in the case of a rising quiescent value change and a lower functional threshold (FSu) being laid down in the case of a falling quiescent value change, and the functional threshold (FS) being able to be defined by the operating range (AB) and a maintenance threshold or a fault threshold (ST) of the detector.

2. Method according to Claim 1, characterized in that, from the calculated anticipated functional duration of the individual detectors, those detectors of the hazard detection system which at a specific later time, for example the time interval until the next maintenance, will reach or exceed the predetermined functional threshold, are determined and indicated.

## Revendications

1. Procédé de maintenance, dans lequel le temps de maintenance est déterminé à l'avance en considération de données actuelles et passées d'une installation de détection de dangers, qui fonctionne avec restitution de la valeur au repos, dans lequel est calculée la durée de fonctionnement des détecteurs de danger, c'est-à-dire la durée vraisemblable jusqu'à une modification qui n'est plus admissible de la sensibilité de chaque détecteur, caractérisé en ce que la durée vraisemblable de fonctionnement (tF) est déterminée par extrapolation à partir de sa modification de valeur au repos (Rwx - Rwb) sur une certaine période de temps du passé (tV) et de son seuil de fonctionnement (FS) défini à l'avance, la durée de fonctionnement (tF) étant calculée à partir de la différence du moment réel (tx) et du moment de référence (tb) multipliée par le quotient formé à partir de la différence du seuil de fonctionnement (FS) et de la valeur au repos du détecteur au moment réel (Rwx) et de la différence de la valeur au repos du détecteur au moment réel (Rwx) et de la valeur au repos de référence, auquel cas est pris pour base lors d'une modification croissante de la valeur au repos, un seuil de fonctionnement supérieur (FSo), et lors d'une modification décroissante de la valeur au repos, un seuil de fonctionnement inférieur (Fsu), et le seuil de fonctionnement (FS) peut être fixé par la zone d'action (AB) et un seuil de maintenance ou un seuil de défaillance (ST) du détecteur.

2. Procédé selon la revendication 1, caractérisé en ce qu'à partir de la durée de fonctionnement prévisible calculée des divers détecteurs, sont déterminés et indiqués les détecteurs de l'installation de détection de dangers qui, jusqu'à un certain moment ultérieur déterminé, par exemple le laps de temps jusqu'à la maintenance suivante, atteignent ou franchissent le seuil de fonctionnement défini à l'avance.
